# EUROPÄISCHE PATENTANMELDUNG

(11) **EP 3 879 193 A1**
(43) Veröffentlichungstag der Anmeldung: **15.09.2021**
(21) Anmeldenummer: 21161470.6
(22) Anmeldetag: 09.03.2021
(51) Int. Cl.: F24F 3/163, F24F 8/80, F24F 13/02, F24F 13/072, F24F 8/10, F24F 13/10, B08B 15/00

(54) **RAUMLUFTREINIGER**

(30) Priorität: 10.03.2020 DE 202020101309 U
(71) Anmelder: TrustFilter UG (haftungsbeschränkt), 45549 Sprockhövel (DE)
(72) Erfinder: Wegemann, Thomas, 45549 Sprockhövel (DE)
(74) Vertreter: Schneiders & Behrendt Bochum

(57) **Zusammenfassung**

Die Erfindung betrifft einen Raumlüfter für die Filterung der Luft in Räumlichkeiten, mit einem auf dem Boden der Räumlichkeit verfahrbaren Gehäuse (1), welches eine Filtereinrichtung und ein Sauggebläse enthält und mit mindestens einem Ansaugkamin (5) mit verstellbarer Ansaugöffnung (7) und mindestens einer Auslassöffnung (9) versehen ist. Um bei einem derartigen Raumluftfilter den Ansaugbereich besser an unterschiedliche örtliche Gegebenheiten anpassen zu können, schlägt die Erfindung vor, dass das Gehäuse (1) zwei oder mehr Ansaugkamine (5) aufweist, die mit Abstand zueinander an dem Gehäuse (1) befestigt sind und jeweils als einstellbare Rohre (6a, 6b) ausgebildet sind, deren Endabschnitte (6b) jeweils einen sich in Längsrichtung des Rohres (6a, 6b) erstreckenden seitlichen Ansaugschlitz (7) aufweisen, in dessen Ansaugquerschnitt verstellbare Jalousieklappen (8) angeordnet sind.

## Beschreibung

Die Erfindung betrifft einen Raumluftfilter für die Filterung der Luft in Räumlichkeiten, mit einem auf dem Boden der Räumlichkeit verfahrbaren Gehäuse, welches eine Filtereinrichtung und ein Sauggebläse enthält und mit mindestens einem Ansaugkamin mit verstellbarer Ansaugöffnung und einer Ausblasöffnung versehen ist.

In vielen Produktionsbetrieben ist es aus gesundheitlichen Gründen notwendig, die bei der Arbeit entstehenden Verunreinigungen der Raumluft in Form von Schleifstaub, Schweißrauch oder dgl. aus der Raumluft abzufiltern. Dabei ist man normalerweise bemüht, diese Verunreinigungen möglichst nahe an deren Entstehungsort abzusaugen und damit unschädlich zu machen. Im Falle von Schweißrauch erfolgt dieses durch punktuelle Absaugung.

In vielen Fällen ist allerdings aus räumlichen und/oder arbeitstechnischen Gründen eine solche Absaugung in unmittelbarer Nähe des Entstehungsortes nicht möglich, sodass sich die Verunreinigungen weiträumig in der Raumluft verteilen. Um auch in diesem Fall für eine bessere Raumluft zu sorgen, arbeitet man in der jüngeren Zeit vielfach mit einer sogenannten Schichtfilterung. Bei diesem Verfahren werden an einer oder mehreren Stellen des Raumes Raumluftfilter der eingangs genannten Art aufgestellt, die die mit Verunreinigungen belastete Raumluft etwa in Kopfhöhe der in dem Raum tätigen Menschen ansaugen, mithilfe der in dem Gehäuse des Raumluftfilters befindlichen Filtereinrichtung von den Verunreinigungen befreien und abschließend die gereinigte Raumluft wieder in den Raum abgegeben.

Dieses Verfahren arbeitet dann besonders effektiv, wenn es gelingt, die Raumluft dort an zu saugen, wo sie am stärksten mit Verunreinigungen belastet ist. Dies ist mit dem Stand der Technik (vgl. DE 10 2015 112 977 A1) bekannten Raumluftfilter der angegebenen Art allerdings nicht ohne weiteres möglich, weil sich oberhalb der nach oben gerichteten Ansaugöffnung des Ansaugkamines ein im Prinzip trichterförmiges Druckgefälle und ein an dieses Druckgefälle angepasstes, von oben nach unten gerichtetes Strömungsfeld ergeben, so dass z.B. seitlich vom Standort des Raumluftfilters angeordnete Quellen der Verunreinigung kaum erreicht werden können.

Es ist deshalb Aufgabe der Erfindung, den Raumluftfilter der eingangs genannten Art dahingehend weiterzubilden, dass sein Ansaugbereich besser an unterschiedliche örtliche Gegebenheiten angepasst werden kann.

Zur Lösung dieser Aufgabe schlägt die Erfindung ausgehend von einem Raumluftfilter der eingangs genannten Art vor, dass das Gehäuse zwei oder mehr Ansaugkamine aufweist, die mit Abstand zueinander an dem Gehäuse befestigt sind und jeweils als einstellbare Rohre ausgebildet sind, deren Endabschnitte jeweils einen sich in Längsrichtung des Rohres erstreckenden seitlichen Ansaugschlitz aufweisen, in dessen Saugquerschnitt verstellbare Jalousieklappen angeordnet sind.

Der Raumluftfilter gemäß der Erfindung erzeugt anstelle von nur einem, von oben nach unten gerichteten Strömungsfeld mehrere horizontal gerichtete Strömungsfelder, die in beliebiger Höhe und mit verstellbarer Intensität die mit Verunreinigungen belastete Raumluft in der Nähe von deren Entstehungsort ansaugen können. Darüber hinaus kann durch Verstellen der Jalousieklappe in gewissem Umfange auch die Richtung dieser Strömungsfelder in vertikaler Richtung beeinflusst werden.

Eine besonders bevorzugte Ausführungsform der Erfindung sieht vor, dass zusätzlich die Endabschnitte der Rohre jeweils um ihre Längsachse verdrehbar ausgebildet sind.

Durch Verdrehen der Endabschnitte der Ansaugrohre ist es möglich, die sich ausbildenden Strömungsfelder, die in Richtung auf die Ansaugschlitze gerichtet sind, miteinander zu kombinieren, z.B. mehr oder weniger parallel zueinander verlaufen zu lassen, um die Ansaugwirkung zu intensivieren, oder divergierend verlaufen zu lassen, um den Ansaugbereich möglichst groß werden zu lassen.

Ebenso ist es zweckmäßig, wenn die Rohre klappbar schwenkbar und/oder teleskopierbar ausgebildet sind. Hierdurch ergeben sich weitere Möglichkeiten für die Anpassung der sich ausbildenden Strömungsfelder an die gegebenen Raumverhältnisse.

Zum gleichen Zweck kann es weiterhin vorteilhaft sein, wenn die Rohre ganz oder teilweise von Schläuchen gebildet werden.

Schließlich ist vorgesehen, dass das Gehäuse des Raumluftfilters mit einem allseitig verfahrbaren Rollenfahrwerk und mit Handgriffen zum Verschieben versehen ist. Hierdurch ist es auf einfache Weise möglich, den Raumluftfilter an jedem beliebigen Standort in jede Richtung zu verschieben oder zu verdrehen, um möglichst nahe an die möglichen Entstehungsorte von Verunreinigungen heranzukommen.

Ein Ausführungsbeispiel der Erfindung wird im Folgenden anhand der beigefügten Zeichnungen erläutert. Es zeigen:
- Figur 1:: Einen Raumluftfilter gemäß der Erfindung in Vorderansicht;
- Figur 2:: den Raumluftfilter gemäß Figur 1 in Seitenansicht;
- Figuren 3a, 3b und 3c:: den Raumluftfilter gemäße Erfindung in verschiedenen Arbeitspositionen.

In der Zeichnung ist das Gehäuse des neuen Raumluftfilters mit dem Bezugszeichen 1 bezeichnet. Dieses Gehäuse 1 wird von einem allseitig verfahrbaren Rollenfahrwerk 2 getragen und ist mit Handgriffen 3 versehen, mit deren Hilfe das Gehäuse 3 auf dem Boden 4 einer Räumlichkeit beliebig verschoben und verdreht werden kann.

Im Innenraum des Gehäuses 1 befinden sich (nicht dargestellt) eine Filtervorrichtung und ein Sauggebläse. Dieses Sauggebläse saugt über zwei jeweils in ihrer Gesamtheit mit dem Bezugszeichen 5 bezeichnete Ansaugkamine Luft an, bewegt diese Luft durch die Filtereinheit und bläst die gefilterte Luft über eine am Gehäuse 1 befindliche Ausblasöffnung 9 in die Räumlichkeit aus.

Die Besonderheit der Erfindung besteht darin, dass an dem Gehäuse 1 mit Abstand zueinander zwei oder mehr nach oben verlaufende Ansaugkamine 5 vorgesehen sind, die mit dem Gehäuse 1 verbunden sind und jeweils als Basisabschnitte 6a und Ansaugrohr 6b ausgebildet sind. Dabei sind die Basisabschnitte 6a jeweils starr mit dem Gehäuse1 verbunden, während die Ansaugrohre 6b um ihre Längsachse verdrehbar mit den Basisabschnitten 6a verbunden sind. Weiterhin sind diese oben geschlossenen Ansaugrohre 6b jeweils seitlich mit einem sich in deren Längsrichtung erstreckenden Ansaugschlitz 7 versehen, in dessen Saugquerschnitt jeweils verstellbarer Jalousieklappen 8 angeordnet sind. Durch Verschwenken dieser Jalousieklappen 8 ist es möglich, die Größe des jeweiligen Saugquerschnittes einzustellen und die Richtung des sich vor dem Ansaugschlitz 7 ausbildenden Saugstromes zu beeinflussen.

Wie ohne weiteres ersichtlich ist, kann man durch Höhenverstellung und Verdrehung der Endabschnitte 6b der Ansaugkamine 5 und gegebenenfalls durch Verschwenken der in den an Saugschlitzen 7 befindlichen Jalousieklappen 8 den sich im Umgebungsbereich des Raumluftfilters ausbildenden Saugstrom sehr gut dem Bedarf entsprechend ausrichten.

Abweichend vom dargestellten Ausführungsbeispiel können die die Ansaugkamine 5 bildenden Rohre auch klappbar, schwenkbar und oder teleskopierbar ausgebildet sein. Schließlich ist es auch möglich, dass die einstellbaren Rohre ganz oder teilweise von ausreichend steifen Schläuchen gebildet werden.

### Bezuaszeichenliste:

1 Gehäuse
2 Rollenfahrwerk
3 Handgriffe
4 Boden
5 Ansaugkamin
6a Basisabschnitt
6b Ansaugrohr
7 Ansaugschlitz
8 Jalousieklappen
9 Ausblasöffnung

## Patentansprüche

1. Raumluftfilter für die Filterung der Luft in Räumlichkeiten, mit einem auf dem Boden der Räumlichkeit verfahrbaren Gehäuse (1), welches eine Filtereinrichtung und ein Sauggebläse enthält und mit mindestens einem Ansaugkamin (5) mit verstellbarer Ansaugöffnung (7) und mindestens einer Ausblasöffnung (9) versehen ist.,
**dadurch gekennzeichnet,**
**dass** das Gehäuse (1) zwei oder mehr Ansaugkamine (5) aufweist, die mit Abstand zueinander an dem Gehäuse (1) befestigt sind und jeweils als einstellbare Rohre (6a, 6b) ausgebildet sind, deren Endabschnitte (6b) jeweils einen sich in Längsrichtung des Rohres (6a, 6b) erstreckenden seitlichen Ansaugschlitz (7) aufweisen, in dessen Ansaugquerschnitt verstellbare Jalousieklappen (8) angeordnet sind.

2. Raumluftfilter nach Schutzanspruch 1, **dadurch gekennzeichnet, dass** die Endabschnitte (6b) der Rohre (6a, 6b) jeweils um ihre Längsachse verdrehbar ausgebildet sind.

3. Raumluftfilter nach den Schutzansprüchen 1 oder 2, **dadurch gekennzeichnet, dass** die Rohre (6a,6b) klappbar, schwenkbar und/oder teleskopierbar ausgebildet sind.

4. Raumluftfilter nach einem oder mehreren der Schutzansprüche1-3 , **dadurch gekennzeichnet, dass** die Rohre (6a,6b) ganz oder teilweise von Schläuchen gebildet werden.

5. Raumluftfilter einem oder mehreren der Schutzansprüche1-4 **dadurch gekennzeichnet, dass** das Gehäuse (1) mit einem allseitig verfahrbaren Rollenfahrwerk (2) und mit Handgriffen (3) zum Verschieben versehen ist.
